# FASCICULE DE BREVET EUROPEEN

(11) **EP 0 740 613 B1**
(45) Date de publication et mention de la délivrance du brevet: **03.03.1999**
(21) Numéro de dépôt: 94904684.1
(22) Date de dépôt: 18.01.1994
(51) Int. Cl.: B42D 15/00, G09F 15/02

(54) **SUPPORT EN FORME DE FEUILLE GENRE PAPIER OU SIMILAIRE POUR IMPRESSION OU REPRODUCTION**
BLATTFÖRMIGE UNTERLAGE AUS PAPIER ODER DERGLEICHEM ZUM DRUCKEN ODER REPRODUZIEREN FÜR DRUCK- ODER REPRODUKTIONSZWECKE
PAPER TYPE OR SIMILAR SHEET SUBSTRATE FOR USE IN PRINTING OR REPRODUCTION PROCESSES

(43) Date de publication de la demande: 06.11.1996
(73) Titulaire: Gautreneau, Pierre, 77450 Esbly (FR)
(72) Inventeur: Gautreneau, Pierre, 77450 Esbly (FR)
(74) Mandataire: Michelet, Alain
(86) Numéro de dépôt international: FR9400054
(87) Numéro de publication internationale: WO9519268

(56) Documents cités:
- DE-A- 2 838 028
- DE-B- 1 027 382
- FR-A- 2 525 370
- GB-A- 2 088 613

## Description

La présente invention a trait aux domaines généraux de la communication et du papier; elle concerne plus particulièrement un nouveau support en forme de feuille du genre papier ou similaire, destiné à recevoir une information ou un marquage par impression ou par reproduction.

Dans un document D1: FR-A 2 525 370 demande de brevet n'ayant pas été accordée, concernant un support publicitaire destiné à équiper toutes les surfaces vitrées sans les occulter, notamment celles des véhicules automobiles et particulièrement celles des taxis, il est décrit un support dont la matière est imprimée et ensuite perforée, procédé identique à celui de la fabrication des pare-soleil décoratifs vendus sur le marché. Ensuite, les exemples donnés ne décrivent aucun moyen technique permettart de répondre aux interrogations posées.

Un document D2: DE-A 28 38 028, décrit un procédé pour l'alimentation de matériaux tissés dans des machines à imprimer en feuille à feuille; ce document concerne uniquement des matériaux tissés. Notre invention concerne un support genre papier ou similaire dont les caractéristiques ne peuvent être assimilées aux matériaux tissés.

La présente invention est celle d'un support en forme de feuille genre papier ou similaire pour impression ou reproduction, constitué d'une feuille munie d'une multitude de perforations régulièrement réparties, qui prévoit une partie solidaire non perforée constituant des moyens permettant la prise en charge du support par les système de préhension des matériels d'impression ou de reproduction pour l'obtention d'un papier transparent une face pouvant être utilisé comme un consommable classique par ces dits matériels.

Le support selon l'invention se présente sous la forme d'une feuille genre papier ou similaire munie d'une multitude
de perforations régulièrement réparties. Cette feuille perforée est destinée à recevoir un visuel en forme de document informatif, décoratif ou de marquage, par une technique classique de reproduction (reprographie) ou d'impression (offset, sérigraphie ou autre). Une fois marqué sur le recto, ce support constitue un papier transparent une face, susceptible d'être fixé sur une vitre par exemple. Du côté extérieur, le recto de ce papier transparent une face est éclairé par la lumière; le visuel apparaît clairement et on oublie les perforations. Du côté intérieur, les perforations laissent passer la lumière et le document paraît,sensiblement transparent. Cette impression de transparence est avantageusement renforcée en prévoyant un aplat coloré sur le verso (noir de préférence) qui permet l'absorption de la lumière.

De façon très surprenante, le choc provoqué par la technique de perforation utilisée, confère à la feuille de papier une plus grande rigidité et une meilleure tenue. En outre, l'utilisation d'une telle technique limite de façon notable les influences d'une variation hygrométrique de l'air sur la planéité du papier, par rapport aux feuilles pleines classiques.

Un tel support permet l'obtention d'affiches publicitaires, d'affichettes promotionnelles, de posters ou de pare-soleil par exemple, qui filtrent la lumière et, ainsi, qui ne masquent plus la clarté des surfaces vitrées, côté intérieur.

Les perforations de la feuille ont de préférence une surface voisine de 0,8 mm² et elles sont avantageusement réparties selon une densité de l'ordre de 20 à 30 par cm², sous la forme d 'une trame régulière.

Selon une autre disposition de l'invention, le support comporte un cadre périphérique non perforé qui permet de renforcer sa structure ; ce cadre plein évite notamment toute déchirure intempestive et toute dégradation accidentelle du matériau.

Selon une forme de réalisation particulière, la feuille munie de per forat ions comporte une partie non perforée sur une au moins de ses bordures. Cette partie non perforée est disposée de façon adéquate et présente des dimensions telles qu'elle permet la prise en charge de la feuille à l'aide des moyens classiques par dépression du matériel d' impression ou de reproduction. Ces "ventouses aspirantes" se rencontrent notamment sur les margeurs d'introduction des feuilles des machines offset ; elles servent à prélever la feuille que l'on désire imprimer et à la transporter jusqu'aux prises de pinces pour permettre l'impression.

Selon une autre disposition de l'invention, la feuille de papier perforée est associée à une seconde feuille pleine qui vient la doubler et qui est appliquée sur son verso. Les deux feuilles ont sensiblement les mêmes dimensions et elles sont solidarisées entre elles par une au moins de leurs bordure s, et ceci par tout moyen approprié tel qu'une ligne de pli ou un collage par ligne ou par points.
Cette feuille pleine est associée à la feuille perforée pour faciliter ou permettre, dans certains cas, en fonction des technologies utilisées, le marquage du visuel sur le recto du support. Une fois le visuel transféré par Impression ou par reproduction, on enlève la feuille pleine de doublage pour obtenir le papier transparent une face.

Dans le domaine de l'offset, cette feuille de doublage permet le transfert du support par succion au travers des perforations.
Dans le cadre de la sérigraphie, elle permet le maintien du support sur la table d'aspiration au cours de l'impression et elle assure également la récupération de l'encre susceptible de passer par les perforations. Pour l'ensemble des machines d'impression, la feuille pleine de doublage facilite la prise et le glissement des supports les uns sur les autres au niveau du margeur. Elle confère au support une surface inférieure lisse sans laquelle on n'obtiendrait pas une bonne distribution en machine. A noter que pour les deux techniques d'impression ( offset et sérigraphie), le surplus d'encre non déposé à l'endroit des perforations à tendance à s'éliminer de lui-même au fur et à mesure du passage des feuilles ; en effet, les perforations ne se présentent pas toujours exactement au même endroit en machine.
Dans le cadre des techniques de reprographie, cette feuille pleine assure la protection du tambour en récupérant les encres qui passent au travers des perforations et en les fixant sur cette feuille au moment du passage en cuisson. De cette manière, les copieurs ne subissent aucun encrassement.

En outre, selon une autre disposition de l'invention, les deux feuilles superposées sont solidarisées entre elles au niveau de l'une de leurs bordures et elles sont reliées ou retenues sur la bordure opposée, de façon telle qu'elles puissent glisser l'une sur l'autre et se déplacer légèrement l'une par rapport à l'autre cette caractéristique assure un enroulement parfait des deux feuilles sur le tambour des copieurs type laser couleur par exemple . La liaison "glissante" peut par exemple être obtenue par un entrecroisement d'encoches droites prévues sur l'une des feuilles et d' encoches obliques prévues sur la seconde.

Mais l'invention sera encore illustrée, sans être aucunement limitée, par la description suivante de plusieurs modes de réalisation, donnés à titre d'exemples et représentés sur les dessins annexés dans lesquels :
- la figure 1 est une vue en perspective d'un mode de réalisation possible du support papier selon l'invention, destiné à recevoir un marquage par impression ou par reproduction ;
- la figure 2 est une vue agrandie d'une portion de ce support ;
- la figure 3 est une vue en perspective d'une autre forme de réalisation possible du support ;
- la figure 4 montre un autre exemple de réalisation du support constitué d'une feuille perforée associée à une feuille pleine de doublage ;
- les figures 5a et 5b montrent les moyens de liaison "glissants" susceptibles d'être prévus pour relier l'un des côtés du doublage de feuilles ;
- la figure 6 montre, vu de côté, le résultat d'une telle liaison lors de l'enroulement des feuilles superposées sur un tambour de copieur par exemple.

Tel qu'on l'a représenté sur la figure 1, le support 1 selon l'invention est constitué d'une feuille 2 genre papier ou tout autre matériau "rigide" similaire. L'une des faces de la feuille 2 (le recto) est destinée à être , traitée par impression ou par reproduction pour y appliquer un visuel quelconque, type informatif, décoratif ou publicitaire. Cette feuille de papier peut avoir un format quelconque du genre 60x80, 40x60, 30x40 ou 30x80, par exemple. Son grammage peut être compris entre 80 et 150g/m² ; il sera de préférence supérieur à 100g/m² pour l'obtention d'un papier transparent une face de bonne qualité.

La feuille 2 est soumise à un traitement d'emboutissage vertical au moyen de lignes de poinçons pour former une multitude de perforations 3. Les moyens de perforation sont avantageusement associés à un système précis de gestion du défilement du matériau papier. L'opération de poinçonnage confère des propriétés particulières de rigidité et de tenue de l'humidité.

La surface de chaque perforation circulaire est de l'ordre de 0,8 à 1 mm². Ces perforations sont disposées par rangées décalées d'un demi-pas l'une par rapport à l'autre pour former une trame régulière, de la façon représentée sur la figure 2. Pour obtenir un papier transparent une face de bonne qualité, les perforations 3 sont réparties selon une densité comprise entre 20 et 30 par cm² et de préférence de l'ordre de 25 par cm². Les perforations 3 occupent normalement environ le 1/4 de la surface du papier.

On remarque sur les figures 1 et 2, la présence d'un cadre 4 dépourvu de perforations, qui entoure la zone perforée 5. Ce cadre non perforé 4 permet de renforcer la structure de la feuille 2 ; il limite les déchirements intempestifs ou accidentels liés à la trame de perforations et permet en outre la prise de pinces.

Le recto de la feuille 2 a de préférence une coloration neutre, blanche par exemple ; elle peut également être teintée en fonction du visuel désiré. Son verso est recouvert d'un aplat de couleur sombre, noir de préférence, qui permet une absorption optimale de la lumière et qui optimise la transparence de ce côté du support.

On a représenté sur la figure 3 un support 1 selon l'invention susceptible d'être utilisé pour une impression en offset. Ce support 1 est constitué d'une feuille 2 munie d une zone de perforations 5, schématisée par l'encadrement barré, laquelle zone perforée 5 est entourée par un cadre 4 non perforé. Sur l'un de ses côtés, le cadre 4 présente une largeur a plus importante. La partie correspondante 6, dépourvue de perforations, est située dans la zone qui correspond à l'endroit de prise en charge de la feuille par les moyens d'aspiration du système de transfert du matériel.
Une feuille perforée de ce type peut être utilisée telle quelle pour l'impression. L'encre du rouleau d'impression qui ne se dépose pas sur le support, au niveau des perforations, s'élimine d'elle-même lors du passage des feuilles suivantes car, du fait de la grosseur des espacements de la trame de perforations, les trous ne se présentent pas toujours au même endroit en machine.

Comme on l'a représenté sur la figure 4, le support 1 selon l'invention peut être constitué d'une feuille perforée 2, du même type que celle représentée sur la figure 1, associée à une feuille pleine 7 servant de doublage et appliquée sur son verso.
La feuille 7 de doublage est solidarisée avec la feuille 2 perforée de façon à pouvoir être aisément enlevée après le transfert du visuel. Sur la figure 4, la feuille pleine 7 est représentée légérement en retrait sous la feuille perforée 2. Cette représentation a pour seul but de bien montrer la structure du support 1 ; dans la réalité et lors de son utilisation, les deux feuilles 2 et 7 sont plaquées l'une sur l'autre sur toute leur surface de façon à obtenir deux couches de matière superposées.

Les deux feuilles 2 et 7 ont les mêmes dimensions et elles sont solidarisées entre elles par au moins une de leurs bordures.
Selon une forme de réalisation possible, elles ont une nature identique et le support 1 est obtenu à partir d'une feuille papier unique (grammage : 135g/m² par exemple) pliée en son milieu. Dans ce cas, les moyens de solidarisation 8 des deux feuilles 2 et 7 se situent sur une seule de leurs bordures et consistent en une simple ligne de pli. Seule une partie de la feuille de base subit un traitement de perforation et l'apposition d'un à-plat coloré sur son verso.
Dans une autre forme de réalisation, la feuille pleine de doublage 7 peut également être rapportée et solidarisée par des lignes ou des points de colle sur une ou plusieurs bordures de la feuille perforée 2. Le doublage 7 peut alors avoir une nature et en particulier un grammage différent de celui de la feuille perforée 2.

Le complexe feuille perforée-feuille pleine obtenu peut être utilisé dans un matériel d'impression par offset ou par sérigraphie. Pour la sérigraphie, le doublage 7 permet de récupérer l'encre qui passerait par les perforations et il assure également le maintien du support sur la machine, pendant l'impression. Pour ces deux techniques, la feuille pleine est également destinée à permettre le transport des feuilles par succion au travers des perforations. En outre, elle confère au support une surface inférieure lisse qui facilite son glissement et sa séparation de la pile stockée en attente d'impression.

La technique de reproduction par reprographie, pour certains types de copieurs, et notamment les copieurs laser couleur, nécessite l'enroulement du papier sur une partie de la surface extérieure du tambour. L'obtention d'une copie de qualité passe par un transfert correct de polarité et une bonne cuisson. Cependant, ces caractéristiques ne sont pas faciles à obtenir pour des supports épais constitués de deux feuilles superposées, du fait de l'inhomogénéité de la structure et de la nécessité de prévoir un système de solidarisation aisément destructible. En effet, si les deux feuilles sont solidarisées par un seul de leurs côtés, leur poids entraîne leur séparation sur le côté opposé. D'autre part, si elles sont solidarisées sur l'intégralité de leur périphérie, l'enroulement du papier sur le tambour entraîne un gondolage de la feuille intérieure.

Pour pallier à cet inconvénient, et tel qu'on l'a représenté sur les figures 5a, 5b et 6, on a prévu de solidariser la feuille perforée 2 et la feuille de doublage 7 sur leur bordure d'introduction 9, et ceci par tout moyen approprié du type ligne de pli ou collage, et de les relier ou de les retenir sur leur bordure opposée 10, d'une façon telle que les deux feuilles 2 et 7 puissent glisser parfaitement l'une sur l'autre. Les deux feuilles superposées sont ainsi en permanence plaquées l'une contre l'autre mais elles conservent une possibilité de déplacement léger l'une par rapport à l'autre qui absorbe les effets de courbure.
La figure 6 montre la position du complexe de feuilles sur un rouleau 11 du type tambour de copieur. On remarque le léger déplacement ou décalage 12 inhérent à la courbure, au niveau de la liaison glissante des feuilles.
Ce type de liaison peut être obtenu par tout moyen approprié et en particulier, tel qu'on l'a représenté sur les figures 5a et 5b, au moyen d'encoches droites 13 sur l'une des feuilles 2, associées à des encoches obliques 14 sur la seconde feuille 7. Les découpes correspondantes sont engagées les unes dans les autres et entrecroisées par des moyens mécaniques adaptés, en forme de cylindre muni d'ergots par exemple.

Ce type de liaison peut être obtenu également par rabattement à l'aide d'un pli de l'extrémité de l'une des deux feuilles sur la seconde feuille sur toute sa largeur, ou des deux feuilles ensemble, ou simplement par rabattement de leurs deux coins opposés de la même largeur par un pli à 45° sur une longueur de 10 à 20mm.

Tout comme pour la technique de sérigraphie, la feuille 7 de doublage prévue sur le support utilisé en reprographie permet de récupérer les encres qui passent au travers des perforations. Ces encres sont fixées sur le doublage au moment du passage en cuisson et le copieur ne subit ainsi aucun encrasserment.

La nature du support, sa structure et son format sont choisis en fonction du type d'impression ou de reproduction que l'on désire utiliser. Dans tous les cas, après transfert du visuel sur le support, ce dernier peut être appliqué sur une surface vitrée quelconque pour devenir visible de l'extérieur tout en lui conférant une transparence, côté intérieur, permettant de voir à l'extérieur.

Les signes de référence insérés après les caractéristiques techniques mentionnées dans les revendications ont pour seul but de faciliter la compréhention de ces dernières et n'en limitent aucunement la portée.

## Revendications

1. Support pour impression ou reproduction constitué d'une feuille (2) munie d'une multitude de perforations (3) régulièrement réparties pour l'obtention d'un papier transparent une face, caractérisé en ce qu'elle comporte une partie solidaire non perforée constituant des moyens permettant la prise en charge de ladite feuille (2) par les systèmes de préhension dudit matériel d'impression ou de reproduction.

2. Support selon la revendication 1, caractérisé en ce que la feuille (2) munie de perforations (3) comporte une partie non perforée (6) sur une au moins de ses bordures, laquelle partie (6) non perforée présente des dimensions adaptées pour permettre la prise en charge de ladite feuille (2) par les moyens de préhension par dépression du matériel d'impression ou de reproduction.

3. Support selon la revendication 1, caractérisé en ce qu'il comporte une feuille pleine (7), appliquée sur le verso de la feuille perforée (2), les deux feuilles (2, 7) ayant sensiblement les mêmes dimensions, en ce que les deux feuilles (2, 7) sont solidarisées entre elles au niveau de l'une de leurs bordures (9), et en ce qu'elles sont reliées, sur la bordure opposée (10), de façon telle que les deux feuilles (2 et 7) puissent glisser l'une sur l'autre.

4. Support selon la revendication 3, caractérisé en ce que la liaison glissante des feuilles (2, 7) est obtenue au moyen d'encoches droites (13) sur l'une des feuilles et d'encoches obliques (14) sur la seconde, qui sont entrecroisées.

5. Support selon l'une quelconque des revendications 1 à 4, caractérisé en ce que les perforations (3) de la feuille (2) ont une surface voisine de 0,8 mm² et en ce qu'elles sont réparties selon une densité de l'ordre de 20 à 30 par cm², sous forme de trame régulière.

6. Support selon l'une quelconque des revendications 1 à 5, caractérisé en ce qu'il comporte un cadre périphérique (4) non perforé.

7. Support selon l'une quelconque des revendications 1 à 6, caractérisé en ce qu'il est constitué d'une feuille (2) dont le recto est destiné à recevoir le visuel par impression ou reproduction et dont le verso est recouvert d'un aplat coloré permettant l'absorption de la lumière.

8. Support selon la revendication 7, caractérisé en ce que l'aplat est de couleur noire.

9. Papier transparent une face obtenu par impression ou reproduction sur le support selon l'une quelconque des revendications 1 à 8.

## Claims

1. A reproduction or printing support formed of a sheet (2) provided with a multitude of perforations (3) regularly distributed so as to obtain a one-face transparent paper, characterized in that it comprises an integral non-perforated portion forming means for enabling said sheet (2) to be picked up by the grasping system of said printing or reproduction equipment.

2. A support according to claim 1, characterized in that the sheet (2) provided with perforations (3) comprises a non-perforated portion (6) on at least one of its borders, said non-perforated portion (6) having suitable dimensions for enabling said sheet (2) to be picked up by the vacuum grasping means of the printing or reproduction equipment.

3. A support according to claim 1, characterized in that it comprises a full sheet (7) applied to the verso of the perforated sheet (2), the two sheets (2, 7) having approximately the same dimensions, in that the two sheets (2, 7) are rendered integral with respect to each other at the level of one of their borders (9), and wherein they are linked onto the opposing border (10) so that the two sheets (2, 7) can slide with respect to each other.

4. A support according to claim 3, characterized in that the sliding link of the sheets (2, 7) is obtained with the aid of upright notches (13) on one of the sheets and with the aid of oblique notches (14) on the second, which are interlaced.

5. A support according to any one of claims 1 to 4, characterized in that the perforations (3) of the sheet (2) have a surface area of close to 0,8 mm², and in that they are distributed according to a density of about 20 to 30 per cm², in the form of a regular screen.

6. A support according to any one of claims 1 to 5, characterized in that it comprises a non-perforated peripheral frame (4).

7. A support according to any one of claims 1 to 6, characterized in that it is formed of a sheet (2) whose recto is intented to receive the display by means of printing or reproduction and whose verso is covered with a coloured flat tint for absorbing light.

8. A support according to claim 7, characterized in that the flat tint is black.

9. A one-face transparent paper obtained by printing or reproduction on the support according to any one of claims 1 to 8.

## Patentansprüche

1. Unterlage zum Drucken oder Reproduzieren, bestehend aus einem Blatt (2), das mit einer Vielzahl von gleichmäßig verteilten Perforationen (3) versehen ist, um ein einseitig lichtdurchlässiges Papier zu erhalten, dadurch gekennzeichnet, daß es einen fest damit verbundenen nicht perforierten Teil aufweist, der Mittel bildet, welche die Übernahme des Blattes (2) durch die Greifsysteme des Druck- oder Reproduktionsgeräts ermöglichen.

2. Unterlage nach Anspruch 1, dadurch gekennzeichnet, daß das mit Perforationen (3) versehene Blatt (2) an wenigstens einem seiner Ränder einen nicht perforierten Teil (6) aufweist, wobei dieser nicht perforierte Teil (6) geeignete Abmessungen aufweist, um die Übernahme des Blattes (2) durch die Unterdruck-Greifmittel des Druck- oder Reproduktionsgeräts zu ermöglichen.

3. Unterlage nach Anspruch 1, dadurch gekennzeichnet, daß sie ein massives Blatt (7) aufweist, das an der Rückseite des perforierten Blattes (2) anliegt, wobei die beiden Blätter (2, 7) im wesentlichen dieselben Abmessungen besitzen, daß die beiden Blätter (2, 7) in Höhe eines ihrer Ränder (9) fest miteinander verbunden sind und daß sie an dem gegenüberliegenden Rand (10) so verbunden sind, daß die beiden Blätter (2 und 7) aufeinander gleiten können.

4. Unterlage nach Anspruch 3, dadurch gekennzeichnet, daß die gleitende Verbindung der Blätter (2, 7) mittels gerader Einschnitte (13) auf einem der Blätter und schräger Einschnitte (14) auf dem zweiten Blatt erhalten ist, die sich überkreuzend ineinandergreifen.

5. Unterlage nach einem der Ansprüche 1 bis 4, dadurch gekennzeichnet, daß die Perforationen (3) des Blattes (2) eine Fläche von etwa 0,8 mm² aufweisen und daß sie mit einer Dichte in der Größenordnung von 20 bis 30 pro cm² in Form eines regelmäßigen Rasters verteilt sind.

6. Unterlage nach einem der Ansprüche 1 bis 5, dadurch gekennzeichnet, daß sie einen nicht perforierten peripheren Rahmen (4) aufweist.

7. Unterlage nach einem der Ansprüche 1 bis 6, dadurch gekennzeichnet, daß sie aus einem Blatt (2) besteht, dessen Vorderseite dazu bestimmt ist, durch Druck oder Reproduktion das Sichtbild aufzunehmen, und dessen Rückseite mit einem gleichmäßigen Farbton bedeckt ist, der die Absorption des Lichtes ermöglicht.

8. Unterlage nach Anspruch 7, dadurch gekennzeichnet, daß der gleichmäßige Farbton schwarz ist.

9. Einseitig lichtdurchlässiges Papier, erhalten durch Druck oder Reproduktion auf der Unterlage nach einem der Ansprüche 1 bis 8.
